# EUROPÄISCHE PATENTSCHRIFT

(11) **EP 1 355 764 B1**
(45) Veröffentlichungstag und Bekanntmachung des Hinweises auf die Patenterteilung: **02.06.2004**
(21) Anmeldenummer: 02712875.0
(22) Anmeldetag: 30.01.2002
(51) Int. Cl.: B25D 11/12, B25D 11/00, B25D 17/06, B25D 9/04, B25D 11/04

(54) **LUFTFEDERSCHLAGWERK MIT KURZ BAUENDEM ANTRIEBSKOLBEN**
PNEUMATIC PERCUSSIVE TOOL WITH A SHORT WORKING DRIVE PISTON
OUTIL DE PERCUSSION PNEUMATIQUE COMPORTANT UN PISTON D'ENTRAINEMENT DE LONGUEUR REDUITE

(30) Priorität: 30.01.2001 DE 10103996
(43) Veröffentlichungstag der Anmeldung: 29.10.2003
(73) Patentinhaber: Wacker Construction Equipment AG, 80809 München (DE)
(72) Erfinder: BERGER, Rudolf, 82031 Grünwald (DE); SCHMID, Wolfgang, 80995 München (DE); LYSEK, Mirko, 80993 München (DE)
(74) Vertreter: Hoffmann, Jörg Peter, Dr. Ing.
(86) Internationale Anmeldenummer: PCT/EP2002/000963
(87) Internationale Veröffentlichungsnummer: WO 2002/060652

(56) Entgegenhaltungen:
- DE-A- 19 728 729
- DE-A- 19 828 426
- DE-A- 19 843 642
- DE-A- 19 847 687
- GB-A- 2 084 917

## Beschreibung

Die Erfindung betrifft ein Luftfederschlagwerk für einen Schlag- und/oder Bohrhammer gemäß dem Oberbegriff von Patentanspruch 1. Ein solches Luftfederschlagwerte ist aus der DE-A-19 828 426 bekannt.

Unter den heute üblichen Schlagwerkstypen für Bohr- oder Schlaghämmer hat sich vor allem eine Bauart bewährt, bei der ein als Hohlkolben ausgeführter Antriebskolben über einen Kurbeltrieb in eine oszillierende Axialbewegung versetzt wird. Im Inneren des im Gehäuse des Hammers geführten Antriebskolbens wird ein massiver Schlagkolben bewegt, der an dem offenen Ende des hohlen Antriebskolbens vorsteht und zyklisch ein Meißelwerkzeug oder einen zwischengeschalteten Döpper beaufschlagt. In einem Hohlraum zwischen dem Schlagkolben und dem Antriebskolben bildet sich dazu eine Luftfeder aus, die die aufgezwungene Bewegung des Antriebskolbens auf den Schlagkolben überträgt und diesen gegen das Werkzeug treibt.

Das Schlagwerk nimmt verhältnismäßig wenig Bauraum in Anspruch und ist kostengünstig herzustellen. Darüber hinaus erreicht der Schlagkolben eine hohe Stoßgeschwindigkeit. Besonders vorteilhaft ist auch das zuverlässige Anlaufverhalten des Schlagwerks aus dem Leerlauf.

Als nachteilig hat sich jedoch die hohe Masse des Antriebskolbens erwiesen, da dieser durch den Antrieb auch im Leerlauf hin- und herbewegt wird, d. h. in einem Zustand, in dem das Werkzeug kein Material bearbeitet. Die verhältnismäßig großen schwingenden Massen erschweren das Handhaben des Hammers im Leerlauf.

Aus der DE 198 28 426 A1 ist ein Luftfederschlagwerk bekannt, bei dem der Antriebskolben im Wesentlichen aus einem Kolbenboden und einer Führungshülse besteht, in der der Schlagkolben hin- und herbewegbar ist. Die Wandstärke der Führungshülse ist sehr klein, wodurch auch das Gewicht des Antriebskolbens und die insbesondere im Leerlauf auftretenden Schwingungen gering sind. In der Führungshülse sind mehrere Luftausgleichsschlitze vorgesehen, über die nach jedem Schlag Luft in die Luftfeder zwischen Schlagkolben und Antriebskolben eindringen kann, um eventuell während des Schlagvorgangs aufgetretene Luftverluste auszugleichen. Weiterhin sind in der Führungshülse Leerlauföffnungen vorgesehen, die einen zuverlässigen Übergang vom Schlagbetrieb in den Leerlaufbetrieb ermöglichen.

Auch wenn die insbesondere im Leerlauf auftretenden Schwingungen bei dem Luftfederschlagwerk gemäß DE 198 28 426 A1 deutlich verringert werden konnten, ist eine weitere Reduzierung der Masse des Antriebskolbens und damit eine entsprechende Verkleinerung der Leerlaufschwingungen erwünscht.

Der Erfindung liegt somit die Aufgabe zugrunde, unter Beibehaltung der positiven Merkmale des Schlagwerks eine weitere Reduktion der im Leerlauf auftretenden Vibrationen zu erreichen.

Erfindungsgemäß wird die Aufgabe durch ein Luftfederschlagwerk gemäß Patentanspruch 1 gelöst. Vorteilhafte Ausgestaltungen der Erfindung sind in den Unteransprüchen definiert.

Im normalen Schlagbetrieb ist der Schlagkolben folglich nach wie vor zumindest mit einem Teil in der Führungshülse des Antriebskolbens axial bewegbar. Zum Übergang in den Leerlaufbetrieb hebt der Bediener den Schlagund/oder Bohrhammer zusammen mit dem Werkzeug vom zu bearbeitenden Gestein ab, wodurch der Werkzeugschaft etwas aus dem Hammer herausgleitet. Der Schlagkolben hat dementsprechend die Möglichkeit, sich ebenfalls weiter nach vorne, in Schlagrichtung zu bewegen und gleitet aus der Führungshülse heraus. Idealerweise bewegt er sich dabei vollständig aus dem vorderen Ende der Führungshülse heraus und wird nur noch durch das Schlagwerksgehäuse gehalten. Dadurch wird der Hohlraum zwischen Schlagkolben und Antriebskolben geöffnet, so dass bei der weiteren Bewegung des Antriebskolbens Luft in den die Luftfeder umschließenden Hohlraum eindringen und ein Rücksaugen des Schlagkolbens sowie nachfolgende Schlagvorgänge verhindern kann. Ein zuverlässiges Leerlaufverhalten ist die Folge.

Wenn der Bediener das Werkzeug wieder auf das Gestein aufsetzt, verschiebt sich der Werkzeugschaft in das Innere des Hammers, wodurch auch der Schlagkolben wieder zurück in die Führungshülse des Antriebskolbens gedrückt wird. Dadurch wird der Hohlraum zwischen Antriebskolben und Schlagkolben verschlossen, so dass sich die Wirkung der Luftfeder entfalten und der Schlagbetrieb von neuem aufgenommen werden kann.

Bei einer besonders vorteilhaften Ausgestaltung der Erfindung ist die axiale Länge der Führungshülse des Antriebskolbens kleiner als ein maximaler Axialweg des Schlagkolbens zwischen seinen Extremstellungen. Die axiale Länge der Führungshülse muss dabei derart bemessen sein, dass der Schlagkolben im Schlagbetrieb zwar zuverlässig in der Führungshülse hinund herbewegt werden kann; im Leerlaufbetrieb jedoch muss der Schlagkolben vollständig aus der Führungshülse herausgleiten können. Eine deutliche Verkürzung der Axiallänge des Antriebskolbens und damit eine Verminderung seiner Masse und der damit verbundenen Leerlaufschwingungen sind die Folge.

Für ein zuverlässiges Halten des Schlagkolbens im Leerlaufbetrieb ist vorteilhafter Weise in dem Schlagwerksgehäuse eine Aufnahme für den Kolbenkopf vorgesehen.

Die Aufnahme ermöglicht den Aufbau eines Unterdrucks zum Halten des Schlagkolbens, wie später noch erläutert wird.

Die Bewegung des Schlagkolbens kann in verschiedener Weise geführt werden. Besonders vorteilhaft ist es, wenn der Schlagkolben sowohl im Leerlauf- als auch im Schlagbetrieb ausschließlich durch das Schlagwerksgehäuse, z. B. mit seinem Kolbenschaft, geführt wird. Dies kann dahingehend ausgenutzt werden, dass im Schlagbetrieb, also wenn sich der Kolbenkopf des Schlagkolbens in der Führungshülse des Antriebskolbens befindet, die Führungshülse durch den Schlagkolben geführt wird, nicht jedoch durch das Schlagwerksgehäuse. Auf diese Weise können unerwünschte Doppelpassungen vermieden werden, die auftreten könnten, wenn sowohl die Führungshülse als auch der Schlagkolben jeweils im Schlagwerksgehäuse geführt würden. Eine Führung des Kolbenkopfs des Schlagkolbens im Leerlaufbetrieb ist bei ausreichender Führung des Kolbenschafts nicht erforderlich. Dementsprechend kann die vorstehend beschriebene Aufnahme für den Kolbenkopf im Schlagwerksgehäuse ausreichend groß dimensioniert sein, um Toleranzprobleme zu vermeiden.

Bei einer besonders vorteilhaften Ausgestaltung der Erfindung ist die Luftfeder im Leerlaufbetrieb über das vordere Ende der Führungshülse belüftbar und entspannbar, wobei die Führungshülse keine weiteren Leerlauföffnungen zum Belüften der Luftfeder im Leerlaufbetrieb aufweist. Im Gegensatz dazu ist es beim Stand der Technik, insbesondere bei der bereits genannten DE 198 28 426 A1 erforderlich, entsprechende Leerlauföffnungen in der Führungshülse vorzusehen, um einen zuverlässigen Leerlaufbetrieb zu gewährleisten. Da jedoch erfindungsgemäß der Schlagkolben vollständig aus der Führungshülse austritt und somit die Stirnseite der Führungshülse offenliegt, sind zusätzliche Leerlauföffnungen nicht erforderlich. Der Wegfall von Leerlauföffnungen hat zur Folge, dass die Herstellungskosten des Antriebskolbens sinken und die Riss- bzw. Bruchanfälligkeit aufgrund Wegfalls der sonst durch die Leerlauföffnungen hervorgerufenen Kerbwirkung reduziert wird. Weiterhin lassen sich nicht zuletzt wegen der kürzeren Länge des Antriebskolbens Toleranzprobleme vermindern.

Besonders vorteilhaft ist es, wenn in der Führungshülse wenigstens ein Luftausgleichsschlitz vorgesehen ist, der eine axiale Länge aufweist, die größer als die axiale Länge des Kolbenkopfs des Schlagkolbens ist. Dadurch lassen sich Luftverluste der Luftfeder, die bei der Schlagerzeugung aufgetreten sind, immer dann wieder ausgleichen, wenn sich der Kolbenkopf auf Höhe des Luftausgleichsschlitzes befindet. Dann nämlich steht für einen kurzen Moment die Luftfeder hinter dem Kolbenkopf mit der Umgebung vor dem Kolbenkopf in Verbindung. Wenn sich zu diesem Zeitpunkt der Antriebskolben bereits in seiner Rückbewegung befindet und somit eine Saugwirkung auf den Schlagkolben ausübt, wird durch den Unterdruck in der Luftfeder zusätzliche Luft in den Hohlraum zwischen Antriebskolben und Schlagkolben eingesaugt. Der Luftausgleichsschlitz ermöglicht es, dass die Führungshülse mit minimaler Wandstärke ausgeführt werden kann.

Eine weitere vorteilhafte Ausgestaltung der Erfindung besteht darin, dass an der Aufnahme, die den Kolbenkopf im Leerlaufbetrieb im Schlagwerksgehäuse hält, ein Einwegventil vorgesehen ist, das einen zwischen der Aufnahme, dem Kolbenkopf und dem Kolbenschaft gebildeten vorderen Hohlraum mit der Umgebung des Schlagwerks, z. B. einem Kurbelraum des Hammers verbindet. Beim Übergang vom Schlagbetrieb in den Leerlaufbetrieb und dem entsprechenden Gleiten des Schlagkolbens aus der Führungshülse in die Aufnahme kann dadurch ein in einem Luftpolster bestehender Luftüberdruck, der sich zwischen dem Schlagkolben und der Aufnahme bildet, über das Einwegventil zur Umgebung des Schlagwerks abgebaut werden. Wenn der Schlagkolben erst einmal in die Aufnahme eingefahren ist, schließt das Einwegventil, wodurch bei dem Versuch einer Rückbewegung des Schlagkolbens eine Saugwirkung einsetzt, die den Schlagkolben in der Aufnahme hält. Erst bei entsprechend großer Kraft, die z. B. beim Aufsetzen des Werkzeugs auf das zu bearbeitende Gestein entsteht, kann der Schlagkolben aus der Aufnahme herausgedrückt und in die Führungshülse rückgeführt werden.

Es ist nicht zwingend erforderlich, dass der Schlagkolben aus einem Kolbenkopf und einem sich davon durch seine geometrischen Abmessungen unterscheidenden Kolbenschaft besteht. Vielmehr können der Kolbenkopf und der Kolbenschaft des Schlagkolbens bei einer anderen Ausführungsform der Erfindung auch einen im Wesentlichen gleichen Durchmesser aufweisen.

Diese und weitere Vorteile und Merkmale der Erfindung werden nachfolgend unter Zuhilfenahme der begleitenden Figuren näher erläutert. Es zeigen.
- **Fig. 1**: einen schematischen Teilschnitt durch ein erfindungsgemäßes Luftfederschlagwerk, mit einem Schlagkolben in Schlagstellung;
- **Fig. 2**: einen Teilschnitt des Luftfederschlagwerks, mit dem Schlagkolben in hinterster Stellung; und
- **Fig. 3**: einen Teilschnitt des Luftfederschlagwerks mit dem Schlagkolben in Leerlaufstellung.

Fig. 1 zeigt einen schematischen Schnitt durch ein erfindungsgemäßes Luftfederschlagwerk, das z. B. in einem Schlag- und/oder Bohrhammer zum Einsatz kommt. Die Fig. 2 und 3 zeigen das gleiche Luftfederschlagwerk, jedoch mit unterschiedlichen Stellungen der sich bewegenden Kolben.

Ein Antriebskolben 1 wird über eine drehend angetriebene Kurbelwelle 2 und ein Pleuel 3 in eine oszillierende Axialbewegung versetzt. Der Antriebskolben 1 besteht im Wesentlichen aus einer Führungshülse 4 und einem die Führungshülse 4 an einer hinteren Stirnseite abschließenden Kolbenboden 5. An dem Kolbenboden 5 ist das Pleuel 3 schwenkbeweglich in bekannter Weise angeschlossen.

Der Antriebskolben 1 ist mit seiner Führungshülse 4 in einem Schlagwerksrohr 6 axial bewegbar. Das Schlagwerksrohr 6 ist Bestandteil eines Schlagwerksgehäuses.

Im Inneren der Führungshülse 4 ist in Fig. 1 ein Schlagkolben 7 gezeigt, der im Wesentlichen aus einem Kolbenkopf 8 und einem Kolbenschaft 9 besteht, wobei der Kolbenkopf 8 im Inneren der Führungshülse 4 bewegbar ist.

Der Kolbenschaft 9 wird in einem zum Schlagwerksgehäuse gehörenden Gehäuserohr 10 geführt. Für das Zusammenwirken zwischen dem Antriebskolben 1 und dem Schlagkolben 7 bedeutet das, dass der Schlagkolben 7 mit seinem Kolbenschaft 9 in dem Gehäuserohr 10 geführt wird und seinerseits über den Kolbenkopf 8 die Führungshülse 4 des Antriebskolbens 1 führt.

Zwischen dem Antriebskolben 1 und dem Kolbenkopf 8 des Schlagkolbens 7 ist ein Hohlraum 11 eingeschlossen, in dem sich eine Luftfeder ausbildet, wenn der Antriebskolben 1 hin- und herbewegt wird. Über die Luftfeder wird die oszillierende Bewegung des Antriebskolbens 1 auf den Schlagkolben 7 übertragen, der die Bewegung verzögert nachvollzieht und mit dem dem Antriebskolben 1 abgewandten, vorderen Ende des Kolbenschafts 9 auf einen nicht dargestellten Schaft eines ebenfalls nicht dargestellten Werkzeugs oder auf einen nicht dargestellten Döpper in bekannter Weise aufschlagen kann. Fig. 1 zeigt den Schlagkolben 7 in seiner Schlagstellung, also in der Stellung, in der er auf den Werkzeugschaft bzw. Döpper auftrifft.

In Fig. 1 ist gerade noch ein Teil eines Luftausgleichsschlitzes 12 erkennbar, der sich in der Führungshülse 4 mit einer axialen Länge erstreckt, die größer ist, als die axiale Länge des Kolbenkopfs 8. Die axiale Länge des Luftausgleichsschlitzes 12 kann besser in Fig. 3 erkannt werden, wo der Luftausgleichsschlitz 12 nicht durch den Kolbenkopf 8 abgedeckt ist. Dadurch ist es möglich, dass die Luftfeder im Hohlraum 11 über den Luftausgleichsschlitz 12 mit einem Hohlraum 13 vor dem Schlagkolben 7 kurzzeitig in Verbindung steht. Da sich zum Zeitpunkt des Schlags bzw. kurz vor und nach dem Schlag in der Luftfeder ein Unterdruck ausgebildet hat, wird Luft aus dem Hohlraum 13 vor dem Schlagkolben 7 in die Luftfeder eingesaugt, wodurch eventuelle Luftverluste, die zum Zeitpunkt des Druckaufbaus in der Luftfeder entstanden sind, ausgeglichen werden. Dazu kann Luft aus der Schlagwerks-Umgebung über im Schlagwerksrohr 6 oder außerhalb davon laufende Luftkanäle 15 und Durchbrüche 14 in den Hohlraum 13 vor dem Kolbenkopf 8 des Schlagkolbens 7 einströmen.

Während Fig. 1 den Schlagkolben 7 in einer vorderen Stellung, z. B. in der Schlagstellung zeigt, ist in Fig. 2 das Luftfederschlagwerk mit dem Schlagkolben 7 in hinterster Stellung dargestellt, in der immer noch der Kolbenschaft 9 im Gehäuserohr 10 geführt wird. Auch der Antriebskolben 1 befindet sich durch die entsprechende Drehung der Kurbelwelle 2 in seiner hintersten Stellung.

Fig. 3 zeigt die Stellung des Schlagkolbens 7, wenn sich das Luftfederschlagwerk im Leerlaufbetrieb befindet. Der Leerlaufbetrieb stellt sich ein, wenn der Bediener das Werkzeug vom zu bearbeitenden Gestein abhebt. Dadurch gleitet der Werkzeugschaft und gegebenenfalls der Döpper etwas aus dem Gehäuse des Hammers heraus, wodurch der Schlagkolben 7 in eine Stellung gelangen kann, die noch vor der in Fig. 1 gezeigten Schlagstellung liegt, nämlich in die in Fig. 3 gezeigte Leerlaufstellung.

Da die Führungshülse 4 des Antriebskolbens 1 gegenüber bekannten Führungshülsen stark verkürzt ist, gleitet der Schlagkolben 7 mit seinem Kolbenkopf 8 aus der Führungshülse 4 heraus und gelangt in eine zum Schlagwerksgehäuse gehörende Aufnahme 16, in der er in der in Fig. 3 gezeigten Leerlaufstellung gehalten wird. Der Antriebskolben 1 wiederum führt aufgrund der fortlaufenden Drehbewegung der Kurbelwelle 2 seine Hin- und Herbewegung fort. Die Bereitstellung der Aufnahme 16 ist nicht zwingend erforderlich. Bei einer nicht dargestellten Variante der Erfindung ist keine Aufnahme 16 vorgesehen, so dass der Schlagkolben 7 nach Austreten aus der Führungshülse 4 ausschließlich an seinem Schaft geführt wird.

Da der Kolbenkopf 8 die Stirnseite der Führungshülse 4 freigegeben hat, kann Luft über die Durchbrüche 14 in das Innere der Führungshülse 4 eindringen bzw. - bei einer Vorwärtsbewegung des Antriebskolbens 1 - auch wieder ausströmen, so dass sich im Hohlraum 11 der Führungshülse 4 keine Luftfeder ausbilden kann.

Zur Wiederaufnahme des Schlagbetriebs setzt der Bediener das Werkzeug auf das zu bearbeitende Gestein auf, wodurch sich der Werkzeugschaft und gegebenenfalls der Döpper in das Innere des Gehäuses des Hammers verlagert und den Schlagkolben 7 aus der Aufnahme 16 herausdrückt, bis er die Stirnseite der Führungshülse 4 abdeckt und in die Führungshülse 4 eingleitet. Da der Hohlraum 11 in der Führungshülse 4 dadurch von der Umgebung abgeschlossen wird, kann sich sehr schnell wieder eine Luftfeder aufbauen, wodurch der Schlagbetrieb fortgesetzt wird.

Um den Schlagkolben 7 mit seinem Kolbenkopf 8 zuverlässig in der Aufnahme 16 halten zu können, ist in der Aufnahme 16 ein im Wesentlichen aus einer oder mehreren Öffnungen 17 sowie einem Gummiring 18 bestehendes Einwegventil vorgesehen. Die Öffnungen 17 verbinden den Raum 13 (vorderer Hohlraum) vor dem Kolbenkopf 8 über Durchbrüche 19 und die Luftkanäle 15 mit der Umgebung. Der Gummiring 18 liegt über den Öffnungen 17. Er wird im Falle eines Druckaufbaus in dem vorderen Hohlraum 13 etwas abgehoben, so dass die Luft aus dem vorderen Hohlraum 13 über die Öffnungen 17 und die Durchbrüche 19 an die Umgebung austreten kann (bei einem Druckaufbau durch die Vorwärtsbewegung des Schlagkolbens 7). Der Schlagkolben 7 hat dadurch die Möglichkeit, vollständig in die Aufnahme 16 einzudringen.

Es ist nicht erforderlich, dass die Aufnahme 16 den Kolbenkopf 8 in der in den Figuren gezeigten Weise eng oder ringförmig umschließt. Wie oben bereits ausgeführt, kann bei einer Variante der Erfindung die Aufnahme 16 ganz fehlen. Alternativ dazu kann der ringförmige Teil der Aufnahme 16 einen ausreichenden Abstand zum Kolbenkopf 8 aufweisen, um die Gefahr von Doppelpassungen zu vermeiden. Dabei ist zu berücksichtigen, dass der Schlagkolben 7 mit seinen Kolbenschaft 9 bereits ausreichend geführt wird.

Wenn der Überdruck im vorderen Hohlraum 13 abgebaut worden ist, bzw. der Kolbenkopf 8 vollständig in die Aufnahme 16 eingedrungen ist, verschließt der Gummiring 18 wieder die Öffnungen 17. Wenn - wie in Fig. 3 gezeigt - der Umfang des Kolbenkopfs 8 mit relativ hoher Passgenauigkeit in der ringförmigen Aufnahme 16 liegt, und der vordere Hohlraum 13 praktisch nicht mehr existiert, entsteht eine Saugwirkung auf den Schlagkolben 7, die ihn in der in Fig. 3 gezeigten Stellung in der Aufnahme 16 hält, auch wenn der Antriebskolben 1 seine Hin- und Herbewegung fortführt und entsprechende Luftströmungen vor dem Schlagkolben 7 erzeugt. Auch Erschütterungen des Hammers reichen nicht aus, um den Schlagkolben 7 aus seiner Leerlaufstellung herauszubewegen. Erst bei Aufsetzen des Werkzeugs auf das Gestein verschiebt der Werkzeugschaft bzw. der damit gekoppelte Döpper den Kolbenschaft 9 und damit den Schlagkolben 7 aus der Leerlaufstellung gemäß Fig. 3 wieder in die Schlagstellung gemäß Fig. 1, so dass der Schlagbetrieb wieder aufgenommen wird.

Bei der vorstehend beschriebenen Ausführungsform kommt ein Schlagkolben 7 zum Einsatz, der einen Kolbenkopf 8 mit größerem Durchmesser und einen Kolbenschaft 9 mit geringerem Durchmesser aufweist. Das Grundprinzip der Erfindung, nämlich das Austreten des Schlagkolbens aus der Führungshülse des Antriebskolbens und die damit verbundene kurze Bauform des Antriebskolbens lässt sich jedoch auch bei anders geformten Schlagkolben anwenden. Insbesondere ist es möglich, dass der Schlagkolben nur aus einem Kolbenkopf besteht, bzw. dass der Kolbenkopf und der Kolbenschaft im Wesentlichen den gleichen Durchmesser aufweisen. Der in den Figuren gezeigte Schlagkolben 7 mit einem Kolbenkopf 8 größeren und einem Kolbenschaft 9 verhältnismäßig kleineren Durchmessers weist jedoch eine stoßtheoretisch günstige Form auf.

Weiterhin ist es möglich, dass der Antriebskolben nicht - wie bei der vorstehend beschriebenen Ausführungsform - einstückig hergestellt wird, sondern aus verschiedenen Bauelementen zusammengesetzt ist. So kann es z. B. zur weiteren Verminderung der Masse des Antriebskolbens zweckmäßig sein, die Führungshülse aus Stahl, den Kolbenboden hingegen aus Kunststoff oder einem anderen leichten Material herzustellen.

Es ist weiterhin nicht immer erforderlich, dass der Kolbenkopf des Schlagkolbens in Leerlaufstellung in einer Aufnahme gehalten wird. Vielmehr ist bei einer nicht dargestellten anderen Ausführungsform der Erfindung der Schlagkolben im Leerlaufbetrieb ausschließlich am Kolbenschaft geführt, nachdem er die Führungshülse des Antriebskolben verlassen hat. Die Führung erfolgt dann z. B. durch ein dem Gehäuserohr von Fig. 1 entsprechendes Bauelement.

## Patentansprüche

1. Luftfederschlagwerk für einen Schlag- und/oder Bohrhammer, mit
- einem in einem Schlagwerksgehäuse (6) axial hin- und herbewegbaren Antriebskolben (1) mit einer im Wesentlichen hohlzylindrischen Führungshülse (4) und einem die Führungshülse (4) tragenden Kolbenboden (5):
- einem axial hin- und herbewegbaren Schlagkolben (7) mit einem Kolbenkopf (8) und einem Kolbenschaft (9); und mit
- einem zwischen dem Antriebskolben (1) und dem Schlagkolben (7) ausbildbaren und in einem Schlagbetrieb eine Luftfeder umschließenden Hohlraum (11):
wobei
- in dem Schlagbetrieb der Schlagkolben (7) wenigstens teilweise in der Führungshülse (4) des Antriebskolbens (1) axial bewegbar ist:
**dadurch gekennzeichnet, dass** die axiale Länge, der Führungshülse (4) derart bemessen ist, dass in einem Leerlaufbetrieb der Schlagkolben (7) vollständig aus einem vorderen Ende der Führungshülse (4) herausgeglitten ist.

2. Luftfederschlagwerk nach Anspruch 1, **dadurch gekennzeichnet, dass** im Leerlaufbetrieb der Schlagkolben (7) nicht durch die Führungshülse (4), sondern im Wesentlichen durch einen feststehenden Teil des Schlagwerksgehäuses (10, 16) axial geführt und gehalten wird.

3. Luftfederschlagwerk nach Anspruch 1 oder 2, **dadurch gekennzeichnet, dass** der Schlagkolben (7) im Schlagbetrieb mit seinem Kolbenkopf (8) wenigstens teilweise in der Führungshülse (4) des Antriebskolbens (1) axial bewegbar ist.

4. Luftfederschlagwerk nach einem der Ansprüche 1 bis 3, **dadurch gekennzeichnet, dass** die axiale Länge der Führungshülse (4) kleiner als ein maximaler Axialweg des Schlagkolbens (7) zwischen seinen Extremstellungen ist.

5. Luftfederschlagwerk nach einem der Ansprüche 1 bis 4, **dadurch gekennzeichnet, dass** im Leerlaufbetrieb und/oder im Schlagbetrieb der Schlagkolben (7) ausschließlich an seinem Kolbenschaft (9) oder an seinem Kolbenschaft (9) und an seinem Kolbenkopf (8) axial geführt wird.

6. Luftfederschlagwerk nach einem der Ansprüche 1 bis 5, **dadurch gekennzeichnet, dass** in dem Schlagwerksgehäuse eine Aufnahme (16) für den Kolbenkopf (8) des Schlagkolbens (7) im Leerlaufbetrieb vorgesehen ist.

7. Luftfederschlagwerk nach einem der Ansprüche 1 bis 6, **dadurch gekennzeichnet, dass** die Luftfeder im Leerlaufbetrieb über das vordere Ende der Führungshülse (4) belüftbar und entspannbar ist, und die Führungshülse (4) keine weiteren Leerlauföffnungen zum Belüften der Luftfeder im Leerlaufbetrieb aufweist.

8. Luftfederschlagwerk nach einem der Ansprüche 1 bis 7, **dadurch gekennzeichnet, dass** in der Führungshülse (4) wenigstens ein Luftausgleichsschlitz (12) vorgesehen ist, der eine axiale Länge aufweist, die größer als die axiale Länge des Kolbenkopfs (8) des Schlagkolbens (7) ist.

9. Luftfederschlagwerk nach einem der Ansprüche 6 bis 8, **dadurch gekennzeichnet, dass** ein durch die Aufnahme (16), den Kolbenkopf (8) und den Kolbenschaft (9) gebildeter vorderer Hohlraum (13) über ein Einwegventil (17, 18) mit der Umgebung koppelbar ist.

10. Luftfederschlagwerk nach Anspruch 9, **dadurch gekennzeichnet, dass** das Einwegventil einen wenigstens eine Öffnung (17) zu dem vorderen Hohlraum (13) abdeckenden, radial vorgespannten, elastischen Ring (18) aufweist.

11. Luftfederschlagwerk nach einem der Ansprüche 1 bis 10, **dadurch gekennzeichnet, dass** der Kolbenkopf (8) und der Kolbenschaft (9) des Schlagkolbens (7) den gleichen Durchmesser aufweisen.

## Claims

1. Pneumatic spring striking mechanism for a paving breaker and/or hammer drill, having
- a drive piston (1) which can move axially in a reciprocating manner in a striking mechanism housing (6) and has a substantially hollow cylindrical guide sleeve (4) and a piston base (5) supporting the guide sleeve (4);
- a striking piston (7) which can move axially in a reciprocating manner and has a piston head (8) and a piston shaft (9); and having
- a hollow chamber (11) which can be formed between the drive piston (1) and the striking piston (7) and which encloses a pneumatic spring during striking operation;
wherein
- during striking operation the striking piston (7) can move axially at least partially in the guide sleeve (4) of the drive piston (1);
**characterised in that** the axial length of the guide sleeve (4) is dimensioned such that during idling operation the striking piston (7) is slid completely out of a front end of the guide sleeve (4).

2. Pneumatic spring striking mechanism as claimed in claim 1, **characterised in that** during idling operation the striking piston (7) is axially guided and held, not by the guide sleeve (4), but substantially by a fixed part of the striking mechanism housing (10, 16).

3. Pneumatic spring striking mechanism as claimed in claim 1 or 2, **characterised in that** during striking operation the striking piston (7) can move axially with its piston head (8) at least partially in the guide sleeve (4) of the drive piston (1).

4. Pneumatic spring striking mechanism as claimed in any one of claims 1 to 3, **characterised in that** the axial length of the guide sleeve (4) is smaller than the maximum axial travel of the striking piston (7) between its extreme positions.

5. Pneumatic spring striking mechanism as claimed in any one of claims 1 to 4, **characterised in that** during idling operation and/or during striking operation the striking piston (7) is axially guided exclusively at its piston shaft (9) or at its piston shaft (9) and at its piston head (8).

6. Pneumatic spring striking mechanism as claimed in any one of claims 1 to 5, **characterised in that** in the striking mechanism housing a receiver (16) for the piston head (8) of the striking piston (7) is provided during idling operation.

7. Pneumatic spring striking mechanism as claimed in any one of claims 1 to 6, **characterised in that** during idling operation the pneumatic spring can receive air and can be relieved via the front end of the guide sleeve (4), and the guide sleeve (4) has no further idling orifices for air to be received into the pneumatic spring during idling operation.

8. Pneumatic spring striking mechanism as claimed in any one of claims 1 to 7, **characterised in that** in the guide sleeve (4) at least one air equalising slot (12) is provided, which has an axial length which is greater than the axial length of the piston head (8) of the striking piston (7).

9. Pneumatic spring striking mechanism as claimed in any one of claims 6 to 8, **characterised in that** a front hollow chamber (13) formed by the receiver (16), the piston head (8) and the piston shaft (9) can be placed in communication with the environment via a one-way valve (17, 18).

10. Pneumatic spring striking mechanism as claimed in claim 9, **characterised in that** the one-way valve has a radially pretensioned elastic ring (18) covering at least one orifice (17) to the front hollow chamber (13).

11. Pneumatic spring striking mechanism as claimed in any one of claims 1 to 10, **characterised in that** the piston head (8) and the piston shaft (9) of the striking piston (7) have the same diameter.

## Revendications

1. Mécanisme de percussion pneumatique pour un marteau percuteur et/ou perforateur, comportant
- un piston d'entraînement (1) déplaçable axialement en sens alternés dans un carter (6) du mécanisme de percussion avec un manchon de guidage (4) sensiblement cylindrique creux et un fond de piston (5) portant le manchon de guidage (4) ;
- un piston de percussion (7) déplaçable axialement en sens alternés avec une tête de piston (8) et une tige de piston (9) ; et présentant
- une cavité (11) pouvant être réalisée entre le piston d'entraînement (1) et le piston de percussion (7) et enfermant un ressort pneumatique en mode percussion,
dans lequel
- en mode percussion, le piston de percussion (7) est déplaçable axialement au moins en partie dans le manchon de guidage (4) du piston d'entraînement (1) ;
**caractérisé en ce que** la longueur axiale du manchon de guidage (4) est telle qu'en mode marche à vide, le piston de percussion (7) est totalement ressorti d'une extrémité avant du manchon de guidage (4).

2. Mécanisme de percussion pneumatique selon la revendication 1, **caractérisé en ce qu'**en mode marche à vide le piston de percussion (7) est guidé axialement et maintenu non pas par le manchon de guidage (4), mais essentiellement par une partie fixe du carter (10, 16) du mécanisme de percussion.

3. Mécanisme de percussion pneumatique selon la revendication 1 ou 2, **caractérisé en ce que** le piston de percussion (7) en mode percussion, est déplaçable axialement avec sa tête de piston (8) au moins en partie dans le manchon de guidage (4) du piston d'entraînement (1).

4. Mécanisme de percussion pneumatique selon l'une des revendications 1 à 3, **caractérisé en ce que** la longueur axiale du manchon de guidage (4) est inférieure à une course axiale maximale du piston de percussion (7) entre ses positions extrêmes.

5. Mécanisme de percussion pneumatique selon l'une des revendications 1 à 4, **caractérisé en ce qu'**en mode marche à vide et/ou en mode percussion, le piston de percussion (7) est guidé axialement exclusivement par sa tige de piston (9) ou par sa tige de piston (9) et sa tête de piston (8).

6. Mécanisme de percussion pneumatique selon l'une des revendications 1 à 5, **caractérisé en ce que** dans le carter du mécanisme de percussion est prévu un logement (16) pour la tête de piston (8) du piston de percussion (7) en mode marche à vide.

7. Mécanisme de percussion pneumatique selon l'une des revendications 1 à 6, **caractérisé en ce qu'**en marche à vide, le ressort pneumatique peut être alimenté en air et détendu par l'extrémité avant du manchon de guidage (4), et le manchon de guidage (4) ne présente aucun autre orifice de marche à vide pour alimenter en air le ressort pneumatique en marche à vide.

8. Mécanisme de percussion pneumatique selon l'une des revendications 1 à 7, **caractérisé en ce que** dans le manchon de guidage (4) est prévue au moins une fente d'équilibrage d'air (12) qui présente une longueur axiale supérieure à la longueur axiale de la tête (8) du piston de percussion (7).

9. Mécanisme de percussion pneumatique selon l'une des revendications 6 à 8, **caractérisé en ce qu'**une cavité (13) avant, formée par le logement (16), la tête de piston (8) et la tige de piston (9), peut être couplée au milieu ambiant par une soupape à une voie (17, 18).

10. Mécanisme de percussion pneumatique selon la revendication 9, **caractérisé en ce que** la soupape à une voie comporte une bague élastique (18), précontrainte radialement, recouvrant au moins une ouverture (17) menant à la cavité (13) avant.

11. Mécanisme de percussion pneumatique selon l'une des revendications 1 à 10, **caractérisé en ce que** la tête de piston (8) et la tige (9) du piston de percussion (7) présentent le même diamètre.
